# EUROPÄISCHE PATENTSCHRIFT

(11) **EP 1 120 249 B1**
(45) Veröffentlichungstag und Bekanntmachung des Hinweises auf die Patenterteilung: **12.07.2006**
(21) Anmeldenummer: 01100481.9
(22) Anmeldetag: 09.01.2001
(51) Int. Cl.: B41F 21/05

(54) **Bogenleiteinrichtung**
Sheet guiding device
Dispositif de guidage de feuilles

(30) Priorität: 19.01.2000 DE 10002044
(43) Veröffentlichungstag der Anmeldung: 01.08.2001
(73) Patentinhaber: Koenig & Bauer Aktiengesellschaft, 97080 Würzburg (DE)
(72) Erfinder: Schumann, Volkmar, 01640 Coswig (DE); Reinsch, Carsten, 01139 Dresden (DE); Weisbach, Günter, Dr., 01445 Radebeul (DE)

(56) Entgegenhaltungen:
- DE-A- 4 322 416
- DE-C- 757 388

## Beschreibung

Die Erfindung betrifft eine Bogenleiteinrichtung in der Bogenanlage von Druckmaschinen mit einer von unten arbeitenden Schwinganlage, die einen auf einem der Schwinganlage vorgeordneten Anlegetisch mit Hilfe von aus Deck- und Vordermarken bestehenden Anlegemarken nach der Vorderkante ausgerichteten Bogen erfasst, auf Maschinengeschwindigkeit beschleunigt und an eine nachgeordnete Übergabetrommel übergibt, wobei unterhalb der von den Greiferspitzen der Greifer der Schwinganlage beschriebenen Bahn eine aus über die Bogenbreite auf einer Welle verteilt angeordneten Bogenleitzungen bestehende Bogenleiteinrichtung vorgesehen ist, die durch Schwenken der Welle in eine solche Lage verbringbar ist, dass die der Unterseite eines abziehenden Bogens zugewandte Fläche der Bogenleiteinrichtung mindestens gerade noch über der von den Greiferspitzen der Schwinganlage und den Deckmarken beschriebenen Bahnen verläuft.

Eine derartige Bogenleiteinrichtung ist aus der DE 43 22 416 C2 bekannt. Die Bogenleitzungen der Bogenleiteinrichtung sind über die maximale Bogenbreite im Abstand zueinander zwischen den Greifern der Schwinganlage verteilt auf einer gemeinsamen Welle verdrehfest angeordnet und werden durch eine Stelleinrichtung periodisch aus einer unterhalb der von den Greiferspitzen der Schwinganlage beschriebenen Bahn gelegenen Position in eine über dieser Bahn gelegenen Position geschwenkt.

Nachteilig ist bei dieser Bogenleiteinrichtung, dass es bei der Verarbeitung von Bogen innerhalb des Formatbereiches, wenn die seitlichen Randbereiche nur geringfügig auf den jeweiligen Bogenleitzungen aufliegen, zu Verspannungen der Bogen kommt. Das führt bei der nachfolgenden Weiterverarbeitung zur Faltenbildung und zum Doublieren.

Aufgabe der Erfindung ist es, eine gattungsgemäße Bogenleiteinrichtung derart auszubilden, dass eine problemlose Verarbeitung aller innerhalb eines Formatbereiches anfallenden Bogen möglich ist.

Erfindungsgemäß wird die Aufgabe durch eine Bogenleiteinrichtung gem. Anspruch 1 gelöst.

Durch die erfindungsgemäße Lösung ist es möglich, den abziehenden Bogen so zu führen, dass eine Berührung der Bogenunterseite durch die zurückschwingenden Greiferspitzen sowie durch die Deckmarken vermieden wird und gleichzeitig unabhängig von der Bogenbreite auch im Randbereich eine sichere Bogenführung zu realisieren, so dass der Bogen unverspannt einer nachgeordneten Druckmaschine zugeführt werden kann.

Die Erfindung soll nachstehend an einem Ausführungsbeispiel näher erläutert werden. In den zugehörigen Zeichnungen zeigen
- Fig. 1: eine schematische Darstellung einer Bogenanlage mit einer Bogenleiteinrichtung in der Seitenansicht,
- Fig. 2: eine ausschnittsweise Darstellung gem. Fig. 1 in der Draufsicht.

In Fig. 1 ist schematisch in Seitenansicht ein Anlegtisch 1 mit einem Bogen 2 und einem Folgebogen 3 dargestellt. In ihrer Position am Anlegtisch 1 ist eine aus Vordermarke 4 und Deckmarke 5 bestehende Anlegmarke 6 gezeigt. Am Anlegtisch 1 ist weiterhin ein Greifer 7 einer Schwinganlage 8 dargestellt. Der Schwinganlage 8 ist eine Greifer 10 aufweisende Übergabetrommel 9 nachgeordnet, die im Lagerpunkt 19 gelagert ist. Konzentrisch zum Lagerpunkt 19 sind unterhalb der Übergabetrommel 9 ortsfest und starr Bogenleitelemente 11 angeordnet.
Den Bogenleitelementen 11 ist eine Bogenleiteinrichtung 13 zugeordnet, die sich unterhalb der von den Spitzen 7.1 der Greifer 7 auf ihrem Weg zwischen dem Anlegtisch 1 und der Übergabetrommel 9 beschriebenen Bahn erstreckt und etwa bis zum Anlegtisch 1 reicht.
Die Bogenleiteinrichtung 13 besteht aus über die max. Bogenbreite verteilt angeordneten Bogenleitzungen 20, die drehfest mit einer parallel zur Übergabetrommel 9 vorgesehenen Welle 14 verbunden sind, die in einem Lagerpunkt 12 drehbar angeordnet ist und mittels eines drehfest auf der Welle 14 geklemmten Rollenhebels 15 über eine Rolle 18 und eine Zugfeder 16 in Wirkverbindung mit einer Kurvenscheibe 17 gehalten wird. Durch die Kurvenscheibe 17 kann über die Rolle 18 und den Rollenhebel 15 die Welle 14 geschwenkt und damit die Bogenleitzungen 20 der Bogenleiteinrichtung 13 in eine Lage bewegt werden, in der die Oberseite der Bogenleiteinrichtung 13 über der durch die Greiferspitzen 7.1 der Greifer 7 bei der Bewegung zur Übergabetrommel 9 beschriebenen Bahn und über den in der Position am Anlegtisch 1 befindlichen Deckmarken 5 verläuft (gestrichelte Darstellung in Fig. 1).

In Figur 2 ist insbesondere die Anordnung der Bogenleitzungen 20 auf der Welle 14 gezeigt. Auf der Welle 14 sind beidseitig einer Maschinenmitte 21 eine erste Hülse 22 und eine zweite Hülse 23 vorgesehen, die mit der Welle 14 drehfest aber in axialer Richtung verschiebbar verbunden sind. Auf den Hülsen 22; 23 sind die Bogenleitzungen 20 z.B. mittels einer Klemmverbindung verdrehfest angeordnet. Mit der Welle 14 ist weiterhin biegesteif ein Lagerstück 24 verbunden, in dem ein doppelt wirksames Stellelemente 25 fixiert ist. Das Stellelemente 25 greift über ein erstes Stellglied 26 an einem ersten Stellhebel 28, der mit der ersten Hülse 22 verbunden ist, an. Weiterhin greift das Stellelemente 25 über ein zweites Stellglied 27 an einem zweiten Stellhebel 29 an, der mit der zweiten Hülse 23 verbunden ist. Durch Betätigen des Stellelements 25 können die Hülsen 22; 23 über das erste Stellglied 26 und den ersten Stellhebel 28 bzw. über das zweite Stellglied 27 und den zweiten Stellhebel 29 von der Maschinenmitte 21 zu den Seiten oder zurück zur Maschinenmitte 21 verschoben werden.
Der Bogen 2 und der Folgebogen 3 werden von einem nicht dargestellten Bändertisch gegen die in der Position am Anlegtisch 1 befindlichen Anlegmarken 6 gefördert, von den Deckmarken 5 gefangen und an den Vordermarken 4 nach der Vorderkante ausgerichtet. Nach dem Erfassen des Bogens 2 durch die Greifer 7 der Schwinganlage 8 werden die Anlegmarken 6 in eine Position unter dem Anlegtisch 1 geschwenkt und der Bogen 2 zur Übergabetrommel 9 transportiert. Während dieser Zeit, der abziehende Bogen wird noch auf dem Anlegtisch 1 geführt, werden die Anlegmarken 6 zum Anlegtisch 1 zum Ausrichten des Folgebogens 3 zurückgeschwenkt, wobei gleichzeitig die Welle 14 im Lagerpunkt 12 verdreht wird, so dass die Bogenleitzungen 20 der Bogenleiteinrichtung 13 in eine solche Lage gebracht werden, dass die der Unterseite der Bogen zugewandte Fläche der Bogenleiteinrichtung 13 mindestens gerade noch über der durch die Bewegung der Greiferspitzen 7.1 beschriebenen Bahn und im Bereich der Anlegmarken 6 über der oberen Seite der Deckmarken 5 liegt. Dadurch wird eine Berührung und damit Beschädigung der Unterseite des abziehenden Bogens 1 durch die in ihre Position am Anlegtisch 1 schwingenden Anlegmarken 6 ausgeschlossen. Nach Übergabe des Bogens 1 an die Greifer 10 schwingen die Schwinganlage 8 und damit die Greifer 7 zur Übernahme des Folgebogens 2 zurück zum Anlegtisch 1, wobei eine Berührung der Unterseite des abziehenden Bogens 1 durch die Greiferspitzen 7.1 aufgrund der noch über der Bahn der Greiferspitzen 7.1 positionierten Bogenleitzungen 20 der Bogenleiteinrichtung 13 ebenfalls vermieden wird. Nachdem das Ende des abziehenden Bogens 2 den Bereich der Bogenleiteinrichtung 13 verlassen hat, wird diese in ihre Lage unterhalb der Bahn der Greiferspitzen 7.1 geschwenkt und der Folgebogen 3 zur Übergabetrommel 9 transportiert.
Aufgrund der innerhalb eines Formatbereiches anfallenden unterschiedlichen Bogenbreiten ist es möglich, wie in Fig. 2 gezeigt, dass die Bogenrandbereiche die Bogenleitzungen 20 gerade berühren oder geringfügig auf diesen aufliegen, was zu Verspannungen der Bogen und damit zur Makulaturbildung führt. Um das zu vermeiden, werden die Hülsen 22; 23 durch das Stellelement 25 zur Maschinenmitte 21 hin verschoben, bis die mit den Bogenrandbereichen korrespondierenden Bogenleitzungen diese vollflächig tragen.

Es ist auch möglich, da lediglich das Erfordernis besteht, die im der Maschinenmitte 21 abgewandten Bereich vorgesehenen Bogenleitzungen 20 zu verstellen, nur diese auf den Hülsen 22; 23 vorzusehen und die im der Maschinenmitte 21 zugewandten Bereich direkt auf der Welle 14 verdrehfest anzuordnen.

### Aufstellung der verwendeten Bezugszeichen

- 1: Anlegtisch
- 2: Bogen
- 3: Folgebogen
- 4: Vordermarke
- 5: Deckmarke
- 6: Anlegmarke
- 7: Greifer
- 7.1: Spitze
- 8: Schwinganlage
- 9: Übergabetrommel
- 10: Greifer
- 11: Bogenleitelement
- 12: Lagerpunkt
- 13: Bogenleiteinrichtung
- 14: Welle
- 15: Rollenhebel
- 16: Zugfeder
- 17: Kurvenscheibe
- 18: Rolle
- 19: Lagerpunkt
- 20: Bogenleitzunge
- 21: Maschinenmitte
- 22: erste Hülse
- 23: zweite Hülse
- 24: Lagerstück
- 25: Stellelement
- 26: erstes Stellglied
- 27: zweites Stellglied
- 28: erster Stellhebel
- 29: zweiter Stellhebel

## Patentansprüche

1. Einzichtung in der Bogenanlage von Druckmaschinen mit einer von unten arbeitenden Schwinganlage, die einen auf einem der Schwinganlage vorgeordneten Anlegtisch (1) mit Hilfe von aus Deck(5)- und Vordermarken (4) bestehenden Anlegmarken (6) nach der Vorderkante ausgerichteten Bogen (2) erfasst, auf Maschinengeschwindigkeit beschleunigt und an eine nachgeordnete Übergabetrommer (9) übergibt, und mit einer unterhalb der von den Greiferspitzen der Greifer (7) der Schwinganlage beschriebenen Bahn eine aus über die Bogenbreite auf einer Welle (14) verteilt angeordneten Bogenleitzungen (20) bestehende Bogenleiteinrichtung (13) vorgesehen ist, die durch Schwenken der Welle (14) in eine solche Lage verbring bar ist, dass die der Unterseite eines abziehenden Bogens zugewandte Fläche der Bogenleiteinrichtung mindestens gerade noch über der von den Greiferspitzen (7.1) der Schwinganlage und den Deckmarken (5) beschriebenen Bahnen verläuft, **dadurch gekennzeichnet, dass** die Bogenleitzungen (20) in axialer Richtung verschiebbar auf der Welle (14) angeordnet sind.

2. Bogenleiteinrichtung nach Anspruch 1, **dadurch gekennzeichnet, dass** die Bogenleitzungen (20) beidseitig der Maschinenmitte (21) angeordnet sind und daß die Bogenleitzungen (20) beider Seiten gemeinsam zur Maschinenmitte hin oder von dieser weg verschriebbar ausgeführt sind.

3. Bogenleiteinrichtung nach Anspruch 1 und 2, **dadurch gekennzeichnet, dass** die verschiebbar vorgesehenen Bogenleitzungen (20) drehfest, mit Hülsen (22; 23) verbunden sind, die drehfest und verschiebbar auf der Welle (14) angeordnet sind.

4. Bogenleiteinrichtung nach Anspruch 1 bis 3, **dadurch gekennzeichnet, dass** die verschiebbar vorgesehenen Bogenleitzungen (20) der einen Seite auf einer ersten Hülse (22) und die der zweiten Seite auf einer zweiten Hülse (23) angeordnet und die Hülsen (22; 23) durch ein an beiden Hülsen (22; 23) angreifendes Stellelement (25) verbunden sind.

5. Bogenleiteinrichtung nach Anspruch 1 bis 4, **dadurch gekennzeichnet, dass** das Stellelement (25) durch ein Lagerstück (24) der Welle (14) zugeordnet ist und das Stellelement (25) über ein erstes Stellglied (26) sowie einen ersten Stellhebel (28) mit der ersten Hülse (22) und über ein zweites Stellglied (27) sowie einen zweiten Stellhebel (29) mit der zweiten Hülse (23) verbunden ist.

6. Bogenleiteinrichtung nach Anspruch 5, **dadurch gekennzeichnet, dass** das Stellelement (25) doppelseitig wirkend ausgebildet ist.

## Claims

1. Equipment in the sheet feed of printing machines with a swing feeder operating from below, which equipment detects a sheet (2) which is oriented with respect to the front edge on a feed table (1), which is arranged upstream of the oscillatory feed, with the help of lay marks (6) consisting of top marks (5) and front marks (4), is accelerated to machine speed, transferred to a downstream transfer drum (9) and provided, below the path described by the gripper tips of the grippers (7) of the swing feeder, with a sheet guide device (13), which consists of sheet guide tongues (20) arranged to be distributed over the sheet width on a shaft (14) and which can be brought by pivotation of the shaft (14) into such a position that the surface, which faces the underside of a sheet being withdrawn, of the sheet guide device extends at least just above the paths described by the gripper tips (7.1) of the swing feeder and the top marks (5), **characterised in that** the sheet guide tongues (20) are arranged on the shaft (14) to be displaceable in axial direction.

2. Sheet guide equipment according to claim 1, **characterised in that** the sheet guide tongues (20) are arranged at both sides of the machine centre (21) and that the sheet guide tongues (20) are constructed to be displaceable at both sides in common with respect to the machine centre towards or away from this.

3. Sheet guide equipment according to claim 1 and 2, **characterised in that** the displaceably provided sheet guide tongues (20) are connected in rotationally fast manner with sleeves (22; 23) which are arranged in rotationally fast and slidable manner on the shaft (14).

4. Sheet guide equipment according to claim 1 to 3, **characterised in that** the displaceably provided sheet guide tongues (20) of one side are arranged on a first sleeve (22) and those of the second side are arranged on a second sleeve (23) and the sleeves (22; 23) are connected by a setting element (25) engaging at both sleeves (22; 23).

5. Sheet guide equipment according to claim 1 to 4, **characterised in that** the setting element (25) is associated with the shaft (14) via a bearing member (24) and the setting element (25) is connected by way of a first setting element (26) as well as a first setting lever (28) with the first sleeve (22) and by way of a second setting element (27) as well as a second setting lever (29) with the second sleeve (23).

6. Sheet guide equipment according to claim 5, **characterised in that** the setting element (25) is constructed to act at both ends.

## Revendications

1. Installation de margeur de machine d'impression comportant une installation basculante, travaillant par en dessous, qui prend une feuille (2) d'une table de margeur (1) en amont de l'installation basculante (2) étant alignée par son arête avant pour des repères de marge (6) comprenant des repères supérieurs (5) et des repères avant (4), cette feuille pour l'accélérer à la vitesse de la machine et la transférer à un tambour de transfert (9) en aval, et une installation de guidage de feuilles (13) en dessous de la trajectoire décrite par la pointe des pinces (7) de l'installation basculante, comportant des languettes de guidage de feuille (20) réparties sur un arbre (14), suivant la largeur de la feuille, cette installation de guidage de feuilles étant mise dans une position par basculement de l'arbre (14) de façon que la surface de l'installation de guidage de feuilles tournée vers la face inférieure d'une feuille à prélever, se trouve juste au-dessus de la trajectoire décrite par les pointes (7.1) des pinces de l'installation basculante et des repères supérieurs (5),
**caractérisée en ce que**
les languettes de guidage de feuilles (20) sont installées sur l'arbre (14) de manière à pouvoir coulisser dans la direction axiale.

2. Installation de guidage de feuilles selon la revendication 1,
**caractérisée en ce que**
les languettes de guidage de feuilles (20) sont prévues des deux côtés du milieu (21) de la machine, et
les languettes de guidage de feuilles (20) des deux côtés peuvent être coulissées en commun par rapport au milieu de la machine pour s'en écarter ou s'en rapprocher.

3. Installation de guidage de feuilles selon l'une quelconque des revendications 1 et 2,
**caractérisée en ce que**
les languettes de guidage de feuilles (20), coulissantes, sont reliées solidairement en rotation à des manchons (22, 23) eux-mêmes solidaires en rotation et coulissant sur l'arbre (14).

4. Installation de guidage de feuilles selon l'une quelconque des revendications 1 à 3,
**caractérisée en ce que**
les languettes de guidage de feuilles (20) coulissantes, appartenant à un côté sont installées sur un premier manchon (22) et celles du second côté sont installées sur un second manchon (23) et les manchons (22, 23) sont reliés par un élément d'actionnement (25) agissant sur les deux manchons (22, 23).

5. Installation de guidage de feuilles selon l'une quelconque des revendications 1 à 4,
**caractérisée en ce que**
l'élément d'actionnement (25) est associé à l'arbre (14) par l'intermédiaire d'un élément de palier (24) et l'élément d'actionnement (25) est relié par l'intermédiaire d'un premier organe d'actionnement (26) et par un premier levier d'actionnement (28) au premier manchon (22) et par un second organe d'actionnement (27) et un second levier d'actionnement (29), au second manchon (23).

6. Installation de guidage de feuilles selon la revendication 5,
**caractérisée en ce que**
l'élément d'actionnement (25) est actionné sur les deux côtés.
